# EUROPÄISCHE PATENTSCHRIFT

(11) **EP 0 853 912 B1**
(45) Veröffentlichungstag und Bekanntmachung des Hinweises auf die Patenterteilung: **26.03.2003**
(21) Anmeldenummer: 97121548.8
(22) Anmeldetag: 08.12.1997
(51) Int. Cl.: A47K 3/36

(54) **Duschtrennwand**
Shower partition
Cloison de douche

(30) Priorität: 17.01.1997 DE 29700744 U
(43) Veröffentlichungstag der Anmeldung: 22.07.1998
(73) Patentinhaber: ALTURA LEIDEN HOLDING B.V., 4131 LX Vianen (NL)
(72) Erfinder:
(74) Vertreter: Schmitt, Meinrad, Dipl.-Ing.

(56) Entgegenhaltungen:
- EP-A- 0 036 207
- DE-A- 2 433 720
- DE-A- 4 318 209
- DE-U- 9 313 334
- FR-A- 2 307 947

## Beschreibung

Die Erfindung bezieht sich auf eine Duschtrennwand gemäß den im Oberbegriff des Patentanspruchs 1 angegebenen Merkmalen.

Aus der DE-U-9 313 334 ist eine derartige Duschtrennwand mit unteren und oberen Profilschienen bekannt, deren Endbereiche bezüglich Endprofilen teleskopartig ineinandergreifen und in horizontaler Richtung verstellbar angeordnet sind. Die Profilschienen und die Endprofile weisen zu einem Außenraum konvex gebogene Außenwände auf. Die Profilschienen enthalten jeweils eine zum Duschinnenraum gerichtete Wand, welche gestuft ausgebildet ist, wobei eine sich zum Duschinnenraum öffnende Längsnut zur Aufnahme eines Lagerbocks vorgesehen ist, mittels welchem eine Tür schwenkbar gelagert ist. Zur Befestigung eines feststehenden Wandelementes sind keine Hinweise zu entnehmen. Die Profilschienen weisen einen komplexen Querschnitt auf, wodurch eine aufwendige Fertigung mit einem erheblichen Materialeinsatz bedingt ist.

Ferner ist aus der DE-A-2 433 720 eine Duschtrennwand bekannt, deren Profilschienen und Endprofile einen im wesentlichen rechteckförmigen Querschnitt und eine erhebliche Breite aufweisen. Die den Durchtrittsbereich oben überspannende Profilschiene enthält zur Aussteifung einen mittleren, horizontal verlaufenden Quersteg, um die erforderliche Steifigkeit zu erhalten. Das den Endbereich der Profilschiene umgreifende Endprofil enthält unterhalb des genannten mittleren Verbindungssteges nach oben gerichtete Zwischenwände und Stege, welche einen zusätzlichen Materialeinsatz und Fertigungsaufwand erfordern.

Schließlich ist aus der FR-A-2 307 947 eine Duschtrennwand bekannt, deren Profilschienen und Endprofile einen L-förmigen Querschnitt aufweisen. Die einzelnen Wände der Profilschienen und Endprofile sind jeweils rechtwinklig zueinander angeordnet, wobei die dem Außenraum zugekehrten Außenwände in vertikalen Ebenen liegen.

Hiervon ausgehend liegt der Erfindung die Aufgabe zugrunde, die Duschtrennwand dahingehend weiterzubilden, daß mit geringem konstruktiven Aufwand die Einstellbarkeit und Ausrichtbarkeit der wenigstens einen Tür gewährleistet wird. Die Duschtrennwand soll dahingehend ausgebildet sein, daß sie für Wannen oder Duschbereiche unterschiedlicher Größe zum Einsatz gelangen kann. Mit geringem Materialeinsatz und geringem Aufwand soll eine stabile und gleichfalls funktionsgerechte Lagerung der Tür sichergestellt sein.

Die Lösung dieser Aufgabe erfolgt gemäß den im Anspruch 1 angegebenen Merkmalen.

Die erfindungsgemäße Duschtrennwand zeichnet sich durch einen geringen Konstruktionsaufwand und eine gleichwohl funktionssichere Konstruktion aus. Die-beiden horizontalen unteren und oberen Profilschienen sind jeweils mit wenigstens einem Endbereich bezüglich eines Endprofils teleskopartig geführt, so daß die Gesamtlänge den Erfordernissen entsprechend vorgebbar ist. Die Profilschiene und das Endprofil besitzen einen im Prinzip dreieckartigen Querschnitt, wobei das Endprofil eine Verlängerung und/oder Nut zur Aufnahme und Befestigung der Kante des feststehenden Wandelements aufweist. Abgesehen von dem in das Endprofil einschiebbaren Ende der Profilschiene kann diese im Rahmen der Erfindung zweckmäßig gebogen oder abgewinkelt ausgebildet sein, so daß die Duschtrennwand insbesondere für Duschbereiche oder Duschwannen mit abgerundeter oder abgewinkelter Vorderkante bzw. einem dort vorgesehenen Durchtrittsbereich ausgebildet sein kann. Auch die wenigstens eine Tür ist in besonders zweckmäßiger Weise abgewinkelt oder gebogen ausgebildet, wobei ein gerader Endteil dem feststehenden Wandelement bzw. dem geraden Endprofil zugeordnet ist und in geschlossener Position überlappt.

Zur Lagerung der Tür ist in der oberen sowie der unteren Profilschiene ein Lagerbock angeordnet, welcher in Richtung der Profilschiene einstellbar angeordnet ist. Durch Einstellung des Lagerbocks sowie durch das mehr oder weniger tiefe Einschieben des geraden Endes der Profilschiene in das Endprofil wird ohne besonderen Aufwand die Duschtrennwand für unterschiedlich große Duschwannen oder Duschbereiche eingestellt. Ferner ist in zweckmäßiger Weise ein Lagerteil entlang der horizontalen Kante der Tür verschiebbar und/oder einstellbar angeordnet. Unabhängig von der Einstellung der Profilschiene bzw. der Größe der Duschwanne ist somit die Lager- oder Hochachse im Bereich der vertikalen und den Durchtrittsbereich begrenzenden Längskante des Wandelements erfindungsgemäß angeordnet.

Besondere Ausgestaltungen und Weiterbildungen der Erfindung sind in den Unteransprüchen sowie der weiteren Beschreibung angegeben.

Die Erfindung wird nachfolgend anhand der in der Zeichnung dargestellten Ausführungsbeispiele näher erläutert. Es zeigen:
- Fig. 1: eine Aufsicht auf eine Duschtrennwand mit gebogenem Durchtrittsbereich,
- Fig. 2: eine explosionsartige Darstellung der Lagerung der Tür,
- Fig. 3: teilweise die Profilschiene und das Endprofil,
- Fig. 4: einen Schnitt durch das Endprofil,
- Fig. 5: eine Ansicht auf eine Duschtrennwand mit abgewinkeltem Durchtrittsbereich.

Fig. 1 zeigt eine Aufsicht auf die erfindungsgemäße Duschtrennwand mit zwei Türen 2, 4, welche um vertikale Hochachsen 6, 8 schwenkbar gelagert sind. In dem dargestellten geschlossenen Zustand der beiden Türen 2, 4 sperren diese einen Durchtrittsbereich 10 von einem Außenraum 12 und einem Innenraum 14. Der Innenraum 14 befindet sich über einer Duschwanne 16, deren gebogener vorderer Rand 18 sich im Durchtrittsbereich befindet. Die Duschwanne 16 mit der Duschtrennwand ist in bekannter Weise im Eck zwischen zwei Raumwänden angeordnet, welche hier nicht weiter dargestellt sind.

Zu beiden Seiten des Durchtrittsbereiches 10 ist jeweils ein feststehendes Wandelement 20, 22 vorgesehen, welches mit einem vertikalen Anschlußprofil 24 an der zugeordneten Raumwand ggf. in Verbindung mit einem Ausgleichsprofil befestigt ist Ferner ist eine obere horizontal angeordnete Profilschiene 28 vorgesehen, welche den Durchtrittsbereich 10 überspannt. Am unteren Ende ist auf dem Wannenrand 18 eine entsprechende Profilschiene angeordnet und die nachfolgenden Erläuterungen gelten entsprechend auch für diese untere Profilschiene.

Die Profilschiene 28 ist entsprechend dem vorderen Rand 18 im Durchtrittsbereich 10 gebogen ausgebildet und besitzt den feststehenden Wandelementen 20, 22 zugeordnete gerade Endbereiche 30, 32. Die Profilschiene 28 kann einteilig ausgebildet sein oder aber in zweckmäßiger Weise aus zwei Teilen bestehen, welche in der Mitte des Durchtrittsbereiches 10 miteinander verbunden sind. Die Profilschiene 28 ist mit ihren geraden Endteilen bezüglich Endprofilen 34, 36 teleskopartig einstellbar angeordnet, wie es mit den Doppelpfeilen 38, 40 angedeutet ist. Entsprechend den gestrichelten Linien 42, 44 kann somit die Duschtrennwand für unterschiedliche große Duschwannen bzw. Duschbereiche eingestellt werden, wobei eine Anpassung an unterschiedliche Schenkellängen 46, 48 der Duschwanne problemlos vorgebbar sind. Gemäß Zeichnung ist unten links das Endprofil 34 auf das große Schenkelmaß 48 und oben rechts das Endprofil 36 auf das kleine Schenkelmaß 46 eingestellt.

Es ist von besonderer Bedeutung, daß die beiden Türen 2, 4 jeweils einen geraden Endteil 52, 54 aufweisen, welche im geschlossenen Zustand parallel zum feststehenden Wandelement 20, 22 ausgerichtet ist. Damit wird vermieden, daß für die oben rechts dargestellte Einstellung entsprechend des kleinen Schenkelmaßes ein gebogener Endteil der Tür 4 in den Duschinnenraum 14 hineinragt.

Die bereits erwähnten Hochachsen 6, 8 werden durch Lagerböcke definiert, welche bezüglich der Profilschiene 28 gleichfalls in horizontaler Richtung einstellbar angeordnet sind. Ferner enthalten die Türen 2, 4 Lagerkörper 62, 64, welche bezüglich der Türen gleichfalls horizontal verschiebbar und einstellbar ausgebildet sind. Hierdurch wird gewährleistet, daß in der jeweiligen Einstellung des Endprofils bezüglich der Profilschiene die Hochachsen 6, 8 sich am äußeren Rand des Durchtrittsbereiches 10 befinden. Unabhängig von der jeweiligen Einstellung bzw. den vorgegebenen Schenkellängen oder Größen des Duschbereiches wird somit eine maximale Größe des Durchtrittsbereiches gewährleistet. Die Hochachse liegt erfindungsgemäß unabhängig von der Einstellung in nächster Nähe der vertikalen Seitenkante des feststehenden Wandelements, wobei diese Seitenkante den Durchtrittsbereich begrenzt.

Fig. 2 zeigt vergrößert einen Teil der Profilschiene 28 mit dem Lagerbock 58, welcher gemäß Doppelpfeil 66 bezüglich der Profilschiene 28 in horizontaler Richtung einstellbar ist. Nach der Einstellung erfolgt in einfacher Weise eine Fixierung durch Einschrauben einer durch die strichpunktierte Linie angedeutete Schraube 68 durch eine Bohrung 70 des Lagerbocks 58 sowie in eine Wand 72 der Profilschiene 28. Der Lagerbock 70 ist in zweckmäßiger Weise in einer zum Duschinnenraum offenen Nut 74 der Profilschiene 28 geführt, welche Nut 74 von der bereits genannten Zwischenwand 72 und zwei nach innen zum Duschinnenraum weisenden Stegen 76, 78 gebildet wird. Durch diese Ausbildung und Anpassung der Geometrie des Lagerbocks 56 an die der Nut 74 der Profilschiene 28 wird eine stabile funktionssichere Befestigung und Auflagerung des Lagerbocks 58 sichergestellt.

Ferner ist der Lagerkörper 64 bezüglich der Tür 4 in Richtung des Doppelpfeiles 80 aus den oben erläuterten Gründen in horizontaler Richtung einstellbar angeordnet. Wie ersichtlich, enthält der Lagerkörper 64 zwei Teile, welche den oberen Rand und das dort angeordnete Profil 82 des Türelements 4 befestigt sind und insbesondere das obere Profil 82 umgreifen und mittels Schrauben 84 festgeklemmt sind. Es sei darauf hingewiesen, daß die Tür 4 eine Platte, insbesondere aus Kunststoff enthält, welche bevorzugt nicht nur oben mit dem Profil 82, sondern auch an den drei anderen Rändern mit entsprechenden Profilen bzw. einem daraus gebildeten Rahmen eingefaßt ist. Ferner kann im Rahmen der Erfindung die Tür 4 aus Glas bestehen und/oder keinen derartigen Rahmen aufweisen, und einen mit dem Rand entsprechend verbundenen Lagerkörper aufweisen.

Desweiteren sei an dieser Stelle hervorgehoben, daß in entsprechender Weise an der Unterkante der Tür ein Lagerkörper angeordnet ist und in der zugeordneten unteren Profilschiene der Duschtrennwand in entsprechender Weise ein zugeordneter Lagerbock angeordnet ist Der Lagerkörper 64 besitzt einen Zapfen 86, welcher in eine zugeordnete Öffnung 88 des Lagerbocks 58 eingreift, wobei derart die Hochachse 8 vorgegeben ist. Es versteht sich, daß im Rahmen der Erfindung die Anordnung von Zapfen und Öffnungen auf Lagerbock und Lagerkörper vertauscht sein können.

Fig. 3 zeigt in einem Ausschnitt den geraden Endbereich der Profilschiene sowie das zugeordnete Endprofil 36, wobei der Endbereich 32 in Richtung des Doppelpfeiles 40 teleskopartig mehr oder weniger weit in das Endprofil 36 einschiebbar ist. Der Endbereich 32 und ebenso die gesamte Profilschiene besitzt einen im Prinzip dreieckartigen Querschnitt, wobei die dem Außenbereich zugekehrte Außenwand 90 die größte Seite bildet oder mit einer Hypothenuse vergleichbar ist. Die Außenwand 90 ist abgerundet ausgebildet und verläuft unter einem vorgegebenen Winkel 92 bezüglich der horizontalen 94 und/oder der oberen Wand 96 der Profilschiene bzw. des Endbereiches 32. Die Außenwand 90 ist in zweckmäßiger Weise abgerundet ausgebildet, wobei ein vergleichweiser großer Krümmungsradius vorzugsweise vorgegeben ist Der genannte Winkel 92 ist in einem Bereich zwischen 30 und 60 Winkelgraden, vorzugsweise im Bereich zwischen 40 und 50 Winkelgraden, insbesondere im wesentlichen von 45 Winkelgraden vorgegeben. Durch diese dreieckartige Ausbildung der Profilschiene weist diese bei geringem Materialeinsatz eine hohe Stabilität und Verwindungssteifigkeit auf. Insoweit ist auch die im wesentlichen vertikale Anordnung der Zwischenwand 72 sowie vor allem der untere, dem Duschinnenraum zugewandten Steges 78, welcher zudem noch nach oben abgewinkelt ausgebildet ist, von Bedeutung. Die Profilschiene bzw. deren gerader Endbereich 32 enthält ferner in der oberen Wand 96 eine nach unten gerichtete Nut 98, welche einerseits die Festigkeit erhöht und andererseits in einfacher Weise die Arretierung und Fixierung des Endbereiches 32 bezüglich des Endprofils 36 problemlos ermöglicht. Hierzu wird bei der Montage nach der erforderlichen Ausrichtung entsprechend Doppelpfeil 40 gemäß gestrichelter Linie 100 eine Schraube von oben in das Endprofil 36 sowie die Schraubennut 98 eingeschraubt.

Das Endprofil 36 enthält eine vertikale, hier nach unten ausgerichtete Verlängerung 102 mit einer Nut 104, in welche der obere Rand des feststehenden Wandelements 22 eingesetzt ist. Somit ist eine gute Verbindung und Auflagerung des Endprofils 36 auf dem feststehenden Wandelement 22 sichergestellt. Es sei darauf hingewiesen, daß an der unteren Kante des Wandelements 22 das dort vorgesehene Endprofil eine entsprechende, nunmehr vertikal nach oben gerichtete Verlängerung mit zugeordneter Nut für den unteren Rand des Wandelements 22 aufweist. An dieser Stelle sei ausdrücklich festgehalten, daß dem Wandelement 22 ferner an der der Raumwand zugewandten vertikalen Längskante ein weiteres Profil in entsprechender Weise zugeordnet ist, welches mit dem hier dargestellten oberen Endprofil 36 sowie mit dem unteren Endprofil fest verbunden ist. Die Duschtrennwand enthält folglich einen Rahmen aus dem genannten vertikalen Profil den beiden oberen und den unteren Endprofilen, den oberen und unteren teleskopartig bezüglich dieser einstellbaren oberen und unteren Profilschienen sowie im Bereich des zweiten feststehenden Wandelements korrespondierende Endprofile mit vertikalem Profil.

Fig. 4 zeigt einen Schnitt durch das Endprofil mit dem der Endbereich der Profilschiene dreieckartig, jedoch zum Duschinnenraum mit einer Öffnung 106 ausgebildet ist. Aufgrund dieser Öffnung ist auch im Hinblick auf Fertigungstoleranzen problemlos das Einführen des Endbereiches und das gegenseitige Einstellung durchführbar. Durch die Verlängerung 102, welche in der Mitte einen etwa rechteckförmigen Querschnitt aufweist und dort als Hohlprofil ausgebildet ist, wird mit geringem Materialeinsatz eine hohe Stabilität sichergestellt.

Fig. 5 zeigt eine Aufsicht auf eine weitere Ausbildung, wobei die Duschwanne einen abgewinkelten vorderen Rand 108 aufweist und einen fünfeckigen Grundriß besitzt. Die Türen 2, 4 sind entsprechend dem Rand 108 abgewinkelt und besitzen wiederum gerade Endteile 52, 54. Im übrigen entspricht diese Duschtrennwand der oben eingehend erläuterten Ausführungsform und die dortigen Erläuterungen gelten gleichermaßen. Es ist von besonderer Bedeutung, daß auch für diese Ausgestaltung der Duschtrennwand überwiegend die gleichen Bauteile zum Einsatz gelangen, wie bei der oben erläuterten Ausgestaltung. Der Fertigungsaufwand und der Lagerhaltungsaufwand für beide Ausgestaltungen kann somit auf ein Minimum reduziert werden. Nach Art eines Baukastensystems oder einer Modulbauweise können viele Bauteile, wobei hier vor allem auf die feststehenden Wandelemente Endprofile, Anschlußprofile und Lagerungen hingewiesen sei, gemeinsam genutzt werden. Auch die Profilschienen können auf den gleichen Maschinen hergestellt werden, wobei lediglich im nachfolgenden Fertigungsschritt einmal die abgerundete Version und zum anderen die abgewinkelte Version zu fertigen bzw. zu biegen ist.

Durch die Erläuterung der beiden Ausführungsformen für einen gebogenen oder abgewinkelten Wannenrand bzw. Durchtrittsbereich erfolgt insoweit keine Beschränkung der Erfindung. Vielmehr werden auch Ausführungsformen für rechteckige Duschwannen mit Diagonaleinstieg umfaßt, bei welchen die Türen als völlig ebene Platten ausgebildet sind und in der geschlossenen Stellung orthogonal zueinander stehen ebenso wie die feststehenden Wandelemente. Desweiteren kann die Duschtrennwand im Rahmen der Erfindung auch für einen Nischeneinbau ausgebildet sein und nur eine schenkbare Tür und ein feststehendes Wandelement aufweisen. Unabhängig von der jeweiligen Ausgestaltung ist die teleskopartige Einstellbarkeit der Profilschiene bzw. deren Endbereich bezüglich des geraden Endprofils in Kombination mit der Verstellbarkeit der Lagerböcke bezüglich der Profilschiene und/oder der Lagerteile bezüglich der Tür von besonderer Bedeutung.

### Bezugszeichen

- 2, 4: Tür
- 6, 8: Hochachse
- 10: Durchtrittsbereich
- 12: Außenraum
- 14: Innenraum
- 16: Duschwanne
- 18: vorderer Rand von 16
- 20, 22: Wandelement
- 24, 26: Anschlußprofil
- 28: obere Profilschiene
- 30, 32: gerader Endbereich von 28
- 34, 36: Endprofil
- 38, 40: Doppelpfeil
- 42, 44: gestrichelte Linie
- 46, 48: Schenkelmaß
- 52, 54: gerader Endteil von 2, 4
- 56, 58: Lagerbock
- 62, 64: Lagerkörper
- 66: Doppelpfeil
- 68: Schraube
- 70: Bohrung in 56
- 72: Zwischenwand von 28
- 74: Nut
- 76, 78: Steg von 28
- 80: Doppelpfeil
- 82: oberes Profil von 4
- 84: Schraube
- 86: Zapfen
- 88: Öffnung
- 90: Außenwand
- 92: Winkel
- 94: Horizontale
- 96: oberer Rand
- 98: Nut
- 100: gestrichelte Linie / Schraube
- 102: Verlängerung
- 104: Nut
- 106: Öffnung
- 108: abgewinkelter Rand

## Patentansprüche

1. Duschtrennwand, enthaltend eine untere und eine obere horizontale Profilschiene (28), welche bezüglich Endprofilen (34, 36) teleskopartig ineinander greifen und in horizontaler Richtung verstellbar angeordnet sind, ferner enthaltend ein feststehendes Wandelement (20, 22) sowie eine mittels eines Lagers um eine vertikale Achse (6, 8) schwenkbar gelagerte Tür (2, 4), welche in der geschlossenen Position einen Duschinnenraum (14) von einem Außenraum (12) trennt, wobei das genannte Lager in Nuten der unteren und der oberen Profilschiene (28) verstellbar angeordnete Lagerböcke (56, 58) aufweist,
**dadurch gekennzeichnet, daß** die beiden Profilschienen (28) und die Endprofile (34, 36) jeweils einen im wesentlichen dreieckförmigen Querschnitt und eine dem Außenraum (12) zugekehrte Außenwand (90) aufweisen, welche zur Horizontalen (94) in einem vorgegebenen Winkel (92) zwischen 30 und 60 Winkelgraden geneigt angeordnet ist und welche die größte Seite des dreieckförmigen Querschnitts bildet, und daß die Endprofile (34, 36) eine in vertikaler Richtung verlaufende Verlängerung (102) mit einer Nut (104) zur Aufnahme der Oberkante bzw. der Unterkante des feststehenden Wandelements (20, 22) aufweisen.

2. Duschtrennwand nach Anspruch 1, **dadurch gekennzeichnet, daß** die Außenwand (90) mit einem großen Krümmungsradius abgerundet ausgebildet ist.

3. Duschtrennwand nach Anspruch 1 oder 2, **dadurch gekennzeichnet, daß** die beiden Profilschienen (28) in einem an das feststehende Wandelement (20, 22) anschließenden Durchtrittsbereich (10) gebogen oder abgewinkelt ausgebildet sind und gerade ausgebildete Endbereiche (30, 32) aufweisen, welche mit den Endprofilen (34, 36) teleskopartig ineinander greifen.

4. Duschtrennwand nach einem der Ansprüche 1 bis 3, **dadurch gekennzeichnet, daß** die Profilschienen (28) eine zum Duschinnenraum (14) zugewandte Nut (24) aufweisen, in welcher der jeweilige Lagerbock (56, 58) zumindest teilweise angeordnet ist.

5. Duschtrennwand nach Anspruch 4, **dadurch gekennzeichnet, daß** die Profilschienen (28) eine Wand (72) und wenigstens einen Steg (76, 78) aufweisen, an welchen der jeweilige Lagerbock (56, 58) zumindest teilweise anliegt.

6. Duschtrennwand nach einem der Ansprüche 1 bis 5, **dadurch gekennzeichnet, daß** das Endprofil (34, 36) eine zum Duschinnenraum (14) gewandte Öffnung (106) aufweist.

7. Duschtrennwand nach einem der Ansprüche 1 bis 6, **dadurch gekennzeichnet, daß** das Endprofil (34, 36) sowie der Endbereich (30, 32) der Profilschiene (28) jeweils eine im wesentlichen horizontal angeordnete Wand aufweisen und daß in der horizontalen Wand (96) des geraden Endbereiches (30, 32) eine Nut (98) zur Aufnahme eines Befestigungselements, insbesondere einer Schraube (100), zur Verbindung mit dem Endprofil (34, 36) vorgesehen ist.

8. Duschtrennwand nach einem der Ansprüche 1 bis 7, **dadurch gekennzeichnet, daß** ein am horizontalen Rand der Tür (2, 4) angeordneter Lagerkörper (62, 64) zwei Teile aufweist, welche über eine Kiemmverbindung mit dem horizontalen Rand der Tür (2, 4) verbunden sind.

## Claims

1. A shower partition containing a lower and an upper horizontal profile rail (28) which telescope into one another with respect to end profiles (34, 36) and are arranged to move in a horizontal direction, also containing a fixed wall element (20, 22) as well as a door (2, 4), which separates a shower interior (14) from an external space (12) when in the closed position, swivel-mounted about a vertical axis (6, 8) by means of a bearing, whereby the aforementioned bearing exhibits bearing blocks (56, 58) arranged to be displaced in grooves in the lower and upper profile rail (28), **characterised in that** each of both profile rails (28) and the end profiles (34, 36) has an essentially triangular cross-section and an external wall (90) facing the external space (12), which is arranged at an angle to the horizontal (94) at a predetermined angle (92) of between 30 and 60 degrees and which forms the largest side of the triangular cross-section, and **in that** the end profiles (34, 36) exhibit an extension (102) running in a vertical direction and having a groove (104) for taking up the upper edge or the lower edge of the fixed wall element (20, 22).

2. The shower partition as claimed in Claim 1, **characterised in that** the external wall (90) is designed rounded with a large curvature of radius.

3. The shower partition as claimed in Claim 1 or 2, **characterised in that** both profile rails (28) are designed bent or at an angle in a passage region (10) abutting the fixed wall element (20, 22) and have straight end regions (30, 32) which telescope into one another with the end profiles (34, 36).

4. The shower partition as claimed in any one of Claims 1 to 3, **characterised in that** the profile rails (28) have a groove (24) facing the shower interior (14) in which each bearing block (56, 58) is arranged at least partially.

5. The shower partition as claimed in Claim 4, **characterised in that** the profile rails (28) have a wall (72) and at least one leg (76, 78) on which each bearing block (56, 58) rests at least partially.

6. The shower partition as claimed in any one of Claims 1 to 5, **characterised in that** the end profile (34, 36) has an opening (106) facing the shower interior (14).

7. The shower partition as claimed in any one of Claims 1 to 6, **characterised in that** the end profile (34, 36) as well as the end region (30, 32) of the profile rail (28) in each case have a wall which is arranged substantially horizontally and **in that** a groove (98) is provided for taking up a fastening element, in particular a screw (100), for connecting to the end profile (34, 36) in the horizontal wall (96) of the straight end region (30, 32).

8. The shower partition as claimed in any one of Claims 1 to 7, **characterised in that** a bearing body (62, 64) arranged on the horizontal edge of the door (2, 4) has two parts which are connected to the horizontal edge of the door (2, 4) by means of a clamp arrangement.

## Revendications

1. Cloison de douche comprenant un rail profilé supérieur horizontal et un rail profilé inférieur horizontal (28) qui entrent en prise mutuelle de manière télescopique par rapport à des profilés d'extrémité (34, 36) et qui sont disposés de manière réglable à la verticale, comprenant en outre un élément mural fixe (20, 22) ainsi qu'une porte (2, 4) logée pivotante autour d'un axe vertical (6, 8) au moyen d'un palier, laquelle porte sépare en position fermée un espace intérieur de douche (14) d'un espace extérieur (12), le palier cité présentant des supports de palier (56, 58) réglables dans des rainures de rails profilés (28) supérieurs et inférieurs, **caractérisée en ce que** les deux rails profilés (28) et les profilés d'extrémité (34, 36) présentent respectivement une section transversale sensiblement triangulaire et une paroi externe (90) tournée vers l'espace extérieur (12), laquelle paroi externe est disposée en formant un angle déterminé (92) compris entre 30 et 60 degrés par rapport à l'horizontale (94) et laquelle forme la face la plus grande de la section transversale triangulaire, et **en ce que** les profilés d'extrémité (34, 36) présentent un prolongement (102) s'étendant dans le sens vertical avec une rainure (104) pour le logement du bord supérieur respectivement du bord inférieur de l'élément mural fixe (20, 22).

2. Cloison de douche selon la revendication 1, **caractérisée en ce que** la paroi externe (90) est réalisée arrondie avec un rayon de courbure plus grand.

3. Cloison de douche selon la revendication 1 ou 2, **caractérisé en ce que** les deux rails profilés (28) sont ménagés coudés ou cintrés dans une zone de passage (10) placée dans la continuité de l'élément de paroi fixe (20, 22) et présentent des zones d'extrémité (30, 32) de forme droite, qui s'engagent avec les profilés d'extrémité (34, 36) de manière télescopique.

4. Cloison de douche selon l'une des revendications 1 à 3, **caractérisée ce que** les rails profilés (28) présentent une rainure (24) tournée vers l'espace interne de douche (14) dans lequel est disposé au moins partiellement le support de palier respectif (56, 58).

5. Cloison de douche selon la revendication 4, **caractérisée en ce que** les rails profilés (28) présentent une paroi (72) et au moins une âme (76, 78) contre laquelle s'applique au moins partiellement le support de palier respectif (56, 58).

6. Cloison de douche selon l'une des revendications 1 à 5, **caractérisée en ce que** le profilé d'extrémité (34, 36) présente une ouverture (106) tournée vers l'intérieur de la douche (14).

7. Cloison de douche selon l'une des revendications 1 à 6, **caractérisée en ce que** le profilé d'extrémité (34, 36) ainsi que la zone d'extrémité (30, 32) du rail profilé (28) présentent respectivement une paroi disposée sensiblement à l'horizontale et **en ce qu'**il est prévu dans la paroi horizontale (96) de la zone droite d'extrémité (30, 32) une rainure (98) pour le logement d'un élément de fixation en particulier d'une vis (100) pour la jonction avec le profilé d'extrémité (34, 36).

8. Cloison de douche selon l'une des revendications 1 à 7, **caractérisée en ce qu'**un corps de palier (62, 64) disposé sur le bord horizontal de la porte (2, 4) présente deux parties qui sont reliées par une jonction par serrage au bord horizontal de la porte (2, 4).
